# EUROPÄISCHE PATENTSCHRIFT

(11) **EP 0 772 703 B1**
(45) Veröffentlichungstag und Bekanntmachung des Hinweises auf die Patenterteilung: **05.01.2000**
(21) Anmeldenummer: 95932777.6
(22) Anmeldetag: 20.09.1995
(51) Int. Cl.: D03C 11/00

(54) **KANTENEINRICHTUNG FÜR EINE WEBMASCHINE**
SELVAGE-FORMING DEVICE FOR A MECHANICAL LOOM
DISPOSITIF DE FORMATION DE LISIERES POUR METIER A TISSER

(30) Priorität: 29.05.1995 BE 9500474
(43) Veröffentlichungstag der Anmeldung: 14.05.1997
(73) Patentinhaber: Picanol N.V., 8900 Ieper (BE)
(72) Erfinder: SLOSSE, Kurt, B-8904 Boezinge (BE); GLORIE, Patrick, B-8900 Ieper (BE); MEYNS, Ignace, B-8647 Reninge (BE)
(74) Vertreter: Wilhelm & Dauster Patentanwälte European Patent Attorneys
(86) Internationale Anmeldenummer: EP9503704
(87) Internationale Veröffentlichungsnummer: WO9638608

(56) Entgegenhaltungen:
- EP-A- 0 306 078
- EP-A- 0 519 550
- GB-A- 1 151 498

## Beschreibung

Die Erfindung betrifft eine Kanteneinrichtung für eine Webmaschine mit wenigstens zwei Kantenfäden führenden Fadenführungselementen, die in Verlängerung eines Webfaches anzuordnen sind und die zum Bilden eines Faches aus den Kantenfäden zueinander entgegengerichteten Anheb- und Absenkbewegungen mittels eines Antriebsmotors antreibbar sind.

Kanteneinrichtungen finden bei Webmaschinen Anwendung, um eine Webkante an einem Gewebe zu bilden oder um ein von dem Gewebe abzutrennendes Ausschußband zu bilden. Die Kantenfäden werden mittels der Fadenführungselemente so geführt, daß sie in Verlängerung des Webfaches ein sich öffnendes und schließendes Fach bilden, das die Schußfäden aufnimmt, die in einem vorbestimmten Muster dann in diese Kantenfäden eingebunden werden.

Es gibt zwei Typen von Kanteneinrichtungen. Bei der ersten Type sind Fadenführungselemente in der Fachbildungseinrichtung der Webmaschine vorgesehen, so daß sie sich mit den Fachbildungseinrichtungen mitbewegen. Diese erste Type gestattet nur mit den Kantenfäden eine Bindung herzustellen, die der von der Fachbildungseinrichtung der Webmaschine gebildeten Bindung entspricht. Bei der zweiten Type weist die Kanteneinrichtung einen eigenen Antrieb auf, der die Fadenführungselemente unabhängig von den Fachbildungsmitteln bewegt.

Bei einer bekannten Bauart der zweiten Type (EP-A 519 550) wird der Antrieb der Fadenführungselemente von der Hauptwelle der Webmaschine abgeleitet. Bei dieser bekannten Bauart ist der Antrieb über den Fadenführungselementen angeordnet, die in Führungen geradlinige, entgegengesetzte Bewegungen ausführen. Die Fadenführungselemente sind mittels Koppelstangen mit einer Schiene verbunden, die ihrerseits mit einem Kabel verbunden ist, das in einer Richtung mittels einer Feder und in die andere Richtung mittels eines Antriebshebels bewegt wird, der mit der Hauptwelle der Webmaschine in Verbindung steht. Die bekannte Kanteneinrichtung gestattet es, bestimmte Bindungen herzustellen, beispielsweise eine Eins-Eins-Bindung, bei der bei jedem Eintrag eines Schußfadens eine Bindung gebildet wird, oder eine Zwei-Zwei-Bindung, bei der nach je zwei Einträgen von Schußfäden eine Bindung gebildet wird. Um von einem Bindungsmuster zu dem anderen überzugehen, ist es erforderlich, Elemente des Antriebes, beispielsweise Zahnräder, zwischen dem Antriebshebel und der Hauptwelle der Maschine auszutauschen. Dieser Austausch ist aufwendig und erfordert einen Webmaschinenstopp. Falls Kurvengetriebe eingesetzt werden, ist es möglich, andere Bindungsmuster zu bilden, beispielsweise Ein-Zwei-Bindungen, bei denen der Schußfaden eines ersten Eintrages eingebunden und danach die beiden folgenden Einträge zusammen eingebunden werden. Um das jeweils eingesetzte Bindungsmuster zu ändern, sind Kurven des Kurvengetriebes durch andere Kurven auszutauschen. Dieser Austausch ist aufwendig und erfordert einen Webmaschinenstopp.

Es ist auch eine Kanteneinrichtung der eingangs genannten Art bekannt (EP-A 306 078), bei welcher der Antrieb der Fadenführungselemente mittels eines Antriebsmotors erfolgt, der mit den Webzyklen synchronisiert ist, d.h. mit dem Hauptantriebsmotor. Die Fadenführungselemente sind bei dieser Bauart mittels Übertragungselementen derart an eine Antriebswelle angelenkt, daß die Anheb- und Absenkbewegung aufgrund einer Schwenkbewegung der Fadenführungselemente stattfindet, wobei diese Fadenführungselemente zusätzlich noch eine Bewegung in ihrer Längsrichtung ausführen. Um aus der Drehbewegung des Antriebsmotors die Schwenkbewegung zu erhalten, werden die auch noch eine überlagerte Längsbewegung ausführenden Fadenführungselemente in einer geschlossenen Schlitzführung geführt, die eine im wesentlichen rechteckige Führungsbahn für die Führungselemente bildet.

Der Erfindung liegt die Aufgabe zugrunde, eine Kanteneinrichtung der eingangs genannten Art zu schaffen, die einfach aufgebaut ist und die es erlaubt, die Bindung in einfacher Weise zu verändern.

Diese Aufgabe wird dadurch gelöst, daß die Fadenführungselemente in Längsführungen geführt und mittels Übertragungselementen mit einer von dem Antriebsmotor angetriebenen Antriebswelle verbunden sind, deren Achse lotrecht zu der Bewegungsrichtung der Fadenführungselemente angeordnet ist, daß die Übertragungselemente, die Drehbewegungen des Antriebsmotoros in Längsbewegungen der Fadenführungselemente umformen, wenigstens ein Element enthalten, das auf der Antriebswelle angeordnet ist und das zur Antriebswelle exzentrische und im Winkelabstand zueinander angeordnete Anlenkstellen aufweist, und daß der Antriebsmotor mittels einer Steuerung zu vorbestimmbaren Zeitpunkten in vorbestimmbare Winkelpositionen verdrehbar ist.

Die erfindungsgemäße Kanteneinrichtung besitzt einen einfachen Aufbau insbesondere bezüglich der Längsführungen und der Übertragungselemente, so daß geringe Reibungsverluste und geringer Verschleiß gegeben sind. Darüber hinaus sind die Positionen, in denen sich die Kantenfäden kreuzen und in denen die Kantenfäden die Bindung der Schußfäden herstellen, einfach und genau einstellbar, da sie im wesentlichen nur von dem Winkelabstand zwischen den Anlenkstellen abhängig sind. Ein besonderer Vorteil ist auch, daß mittels der Steuerung die Art der Bindung während des Webvorganges in einfacher Weise geändert werden kann, ohne daß dazu die Webmaschine stillgesetzt und/oder Teile ausgetauscht werden müssen.

In Ausgestaltung der Erfindung wird vorgesehen, daß der Winkelabstand der Anlenkstellen größer als 120° ist. Eine derartige Anordnung ist bezüglich des von dem Antriebsmotor aufzubringenden Drehmomentes vorteilhaft. In gleicher Weise ist es für die Kreuzungshöhe vorteilhaft, wenn der Winkelabstand der Anlenkstellen kleiner als 180° ist.

In weiterer Ausgestaltung der Erfindung wird vorgesehen, daß die Anlenkstellen radial zur Achse der Antriebswelle einstellbar sind. Dadurch ist es möglich, die Größe der Längsbewegung der Fadenführungselemente beim Anheben und Absenken durch Einstellen des radialen Abstandes der Anlenkstellen zu der Antriebswelle zu verändern.

In weiterer Ausgestaltung der Erfindung wird vorgesehen, daß auf der Antriebswelle, die vorzugsweise die Motorwelle des Elektromotors ist, zwei Kurbeln angeordnet sind, an die die Übertragungselemente für jeweils ein Fadenführungselement angelenkt sind. Dies ist eine besonders einfache und leichte Konstruktion. Bei einer ersten Ausführungsform wird vorgesehen, daß zwei Kurbeln, die jeweils einem Fadenführungselement zugeordnet sind, als ein Bauteil ausgebildet sind. Soll bei dieser Ausführungsform der Winkelabstand zwischen den Anlenkstellen geändert werden, so genügt es, das eine Bauteil auszutauschen, das die beiden Kurbeln bildet. Bei einer anderen Ausführungsform wird vorgesehen, daß zwei getrennte Kurbeln für die Führungselemente auf der Antriebswelle angeordnet sind, wobei vorzugsweise der Winkelabstand der Kurbeln einstellbar ist. Bei dieser Ausführungsform läßt sich der Winkelabstand zwischen den Kurbeln und damit zwischen den Anlenkstellen ohne Austausch von Teilen verwirklichen.

In weiterer Ausgestaltung der Erfindung sind Mittel vorgesehen, um die tatsächliche Winkelposition der Motorwelle und/oder die Position der Fadenführungselemente in die Steuerung einzugeben. Damit wird sichergestellt, daß die Steuerung jeweils die Information hat, in welcher Winkelposition sich die Motorwelle und damit die Fadenführungselemente befinden, so daß es nicht zu Fehlern beim Bewegen der Fadenführungselemente kommen kann.

Bei einer vorteilhaften Ausführungsform wird vorgesehen, daß der Antriebsmotor ein Schrittmotor ist. Ein derartiger Schrittmotor erlaubt das genaue Anfahren von vorbestimmten Winkelpositionen. Bei dieser Ausführungsform wird weiter vorgesehen, daß außerhalb der normalen Bewegungsbahn des verdrehbaren Elementes oder eines Übertragungselementes oder eines Fadenführungselementes ein Referenzanschlag angeordnet ist, der mittels des Schrittmotor als Referenzposition anfahrbar ist. Durch Anfahren der Referenzposition kann sich die Steuerung jeweils eichen, d.h. Kenntnis über die tatsächliche Position der Motorwelle und damit der Fadenführungselemente verschaffen.

In weiterer Ausgestaltung der Erfindung wird vorgesehen, daß der Elektromotor, die Fadenführungselemente und die Übertragungselemente zu einem Modul zusammengefaßt sind. Ein derartiger Modul kann einfach auf einer Webmaschine montiert oder von einer Webmaschine entfernt werden. Außerdem ist ein derartiger Modul in einfacher Weise an der Webmaschine zur Anpassung an die Breite des Gewebes der Webmaschine versetzbar.

In weiterer Ausgestaltung der Erfindung ist die Antriebswelle oberhalb der Fadenführungselemente angeordnet. Dadurch ist es möglich, die Kanteneinrichtung gut zugänglich und sichtbar an der Webmaschine anzubringen.

Weitere Merkmale und Vorteile der Erfindung ergeben sich aus der nachfolgenden Beschreibung der in den Zeichnungen dargestellten Ausführungsbeispiele.
- Fig. 1: zeigt eine teilweise geschnittene schematische Darstellung einer erfindungsgemäßen Kanteneinrichtung,
- Fig. 2: eine Ansicht in Richtung des Pfeiles F2 der Fig. 1,
- Fig. 3 und 4: Ansichten der Kanteneinrichtung entsprechend Fig. 2 in anderen Positionen der Fadenführungselemente,
- Fig. 5: eine schematische, teilweise geschnittene Ansicht einer weiteren Ausführungsform einer erfindungsgemäßen Kanteneinrichtung,
- Fig. 6: eine Ansicht in Richtung des Pfeiles F6 der Kanteneinrichtung der Fig. 5 und
- Fig. 7: in vergrößertem Maßstab eine Ansicht ähnlich Fig. 2 auf eine Kanteneinrichtung mit in ihrem Winkelabstand einstellbaren Kurbeln, die radial zur Antriebswelle einstellbare Anlenkstellen aufweisen.

In Fig. 1 bis 4 ist eine erfindungsgemäße Kanteneinrichtung (1) dargestellt, die zwei Fadenführungselemente (2, 3) aufweist, die mit Fadenführungen (4, 5) für Kantenfäden (8, 9) aufweist. Die Führungen (4, 5) der Führungselemente (2, 3) und die Kantenfäden (8, 9) sind in Fig. 1 in einer Darstellung zu sehen, um das von den Kantenfäden (8, 9) gebildete Fach (10) sichtbar zu machen. Die Fadenführungselemente (2, 3) sind in Längsführungen (6, 7) gradlinig geführt und führen gegensinnige Bewegungen in Richtung des Pfeiles (X) aus, um jeweils ein Fach (10) zu bilden und einen oder mehrere eingetragene Schußfäden zu binden. Die Führungen (6, 7) sind aneinander und an einem Rahmen (11) befestigt, der seinerseits an einem Webmaschinengestell befestigt ist.

Die Kanteneinrichtung (1) weist einen Antrieb auf, der oberhalb der stangenförmigen Fadenführungselemente (2, 3) angeordnet ist. Der Antrieb enthält einen an dem Rahmen (11) befestigten Antriebsmotor (12), der eine Motorwelle (13) besitzt. Auf der als Antriebswelle dienenden Motorwelle (13) sind zwei Kurbeln (14, 15) angeordnet, die über Koppelstangen (16, 17) jeweils mit einem der Fadenführungselemente (2, 3) verbunden sind. Die Kurbeln (14, 15) liegen bezüglich der Motorwelle (13) einander gegenüber, so daß infolge eines Verdrehen der Motorwelle (13) die Fadenführungselemente (2, 3) gegensinnige Bewegungen in Richtung des Pfeiles (X) ausführen. Die Kurbeln (14, 15) weisen auf der den Fadenführungen (2, 3) zugewandten Seite einen Winkelabstand (A) auf, der größer als 120° und kleiner als 180° ist. Bei dem dargestellten Ausführungsbeispiel beträgt er etwa 150°. Der Antriebsmotor (12), der bevorzugt ein Schrittmotor ist, ist mit einer lokalen Steuereinheit (18) verbunden, die ihrerseits mit der Steuereinheit (19) der Webmaschine verbunden ist. Der Rahmen (11) bildet mit dem Antriebsmotor (12), der lokalen Steuereinheit (18), den Kurbeln (14, 15) sowie den Koppelstangen (16, 17), den Längsführungen (6, 7) und den Fadenführungselementen (2, 3) einen Modul.

Bei dem Ausführungsbeispiel nach Fig. 1 bis 4 sind die Kurbeln (14, 15) ein einteiliges Bauteil, das an der als Antriebswelle dienenden Motorwelle (13) des Antriebsmotors unverdrehbar angebracht ist. Die Verbindung zwischen den Kurbeln (15, 19) und den Koppelstangen (16, 17) erfolgt mittels Zapfen (20, 21), die an den Kurbeln (14, 15) befestigt und jeweils in Lagern (22, 23) der Koppelstangen (16, 17) drehbar gelagert sind. Die Verbindung zwischen den Fadenführungselementen (2, 3) und den Koppelstangen (16, 17) erfolgt über Zapfen (24, 25), die an den Fadenführungselementen (2, 3) befestigt und in Lagern (26, 27) der Koppelstangen (16, 17) drehbar sind. Die Koppelstangen (16, 17) und die Kurbeln (14, 15) für beide Fadenführungselemente (2, 3) weisen die gleiche Länge auf. Die Koppelstangen (16, 17) und die Fadenführungselemente (2, 3) sind in parallelen Ebenen angeordnet. Die Zapfen (20, 21, 24, 25) und die als Antriebswelle dienende Motorwelle (13) verlaufen zueinander parallel und lotrecht zu den Längsführungen (6, 7) der Fadenführungselemente (2, 3).

In der Ansicht nach Fig. 2 befinden sich das Fadenführungselement (2) in seiner oberen Endposition und das Fadenführungselement (3) in seiner unteren Endposition. Die zu dem Fadenführungselement (3) gehörende Kurbel (15) und die zugehörige Kurbelstange (17) verlaufen dabei im wesentlichen in einer Linie mit dem Fadenführungselement (3). In der Ansicht nach Fig. 3 befinden sich die Kantenfäden (8, 9) und die Fadenführungen (4, 5) der Fadenführungselemente (2, 3) in gleicher Höhe, die als Kreuzungshöhe bezeichnet wird. Dieses Kreuzen erfolgt in einem Augenblick, der als Kreuzungszeitpunkt bezeichnet wird. In der Ansicht nach Fig. 4 befindet sich das Fadenführungselement (2) in seiner unteren Endposition, während sich das Fadenführungselement (3) in seiner oberen Endposition befindet. Die zu dem Fadenführungselement (2) gehörende Kurbel (14) und die Koppelstange (16) verlaufen im wesentlichen in einer Linie mit dem Fadenführungselement (2).

Um eine Bindung für eingetragene Schußfäden zu bilden, werden die Fadenführungselemente (2, 3) mittels des Antriebsmotors (12) zwischen den Endpositionen nach Fig. 2 und Fig. 4 hin- und herbewegt. Werden je Wegzyklus die Fadenführungselemente (2, 3) zwischen den Positionen nach Fig. 2 und 4 hin- und herbewegt, so wird eine Eins-Eins-Bildung gebildet. Erfolgt das Hin- und Herbewegen der Fadenführungselemente (2, 3) alle zwei Webzyklen, so wird eine Zwei-Zwei-Bindung gebildet. Durch eine entsprechende Bewegung der Fadenführungselemente (2, 3) können beliebige Bindungen gebildet werden, beispielsweise eine Eins-Zwei- oder eine Eins-Drei-Bindung. Für diesen Vorgang wird der Antriebsmotor (12) derart gesteuert, daß die Motorwelle (13) zwischen den in Fig. 2 und 4 dargestellten Endpositionen hin- und herverdreht wird, so daß die Fadenführungselemente (2, 3) in Richtung (X) entsprechend den Längsführungen (6, 7) zwischen den beschriebenen Endpositionen bewegt werden. Die Kurbeln (14, 15) sind einander gegenüberliegend mit einem Winkelabstand (A) angeordnet, so daß die Fadenführungselemente (2, 3) jeweils gegenläufige Bewegungen ausführen. Bei jeder Bewegung der Fadenführungselemente (2, 3) zwischen den Positionen nach Fig. 2 und 4 wird von den Kantenfäden (8, 9) ein Fach (10) gebildet, in das ein oder mehrere Schußfäden eingetragen werden können, während gleichzeitig eine Bindung für den oder die vorher eingetragenen Schußfäden hergestellt wird. Der Winkelabstand (A) ist insbesondere in Fig. 3 deutlich zu sehen, wobei der Winkelabstand (A) auf der den Fadenführungselementen (2, 3) zugewandten Seite gemeint ist.

Die an dem Rahmen (11) angebrachte lokale Steuereinheit (18) arbeitet mit der Steuereinheit (19) der Webmaschine zusammen. Die Steuereinheit (19) gibt Signale an die lokale Steuereinheit (18), die die von der Motorwelle (13) des Antriebsmotors (12) einzunehmende Position vorschreiben. Damit wird auch die Drehgeschwindigkeit der Motorwelle vorgegeben, d.h. mit welcher Geschwindigkeit sich die Motorwelle von einer Endposition in die andere Endposition bewegt.

Die von der Steuereinheit (19) der Webmaschine an die lokale Steuereinheit (18) abgegebenen Signale werden durch Webmaschinenparameter bestimmt. Beispielsweise wird ein Signal geliefert, das der Position und der durchschnittlichen Geschwindigkeit der Hauptwelle der Webmaschine proportional ist. Die Steuereinheit (19) ermittelt dieses Signal aufgrund von Signalen eines Detektors (28), der mit einer synchron zur Hauptwelle der Webmaschine drehenden Welle (30) zusammenarbeitet, insbesondere mittels einer Encoderscheibe (29). Die lokale Steuereinheit (18) empfängt die Signale der Steuereinheit (19) und steuert daraufhin die Position und die Geschwindigkeit der Motorwelle (13) als Funktion dieses Signals. Dadurch wird erreicht, daß die Motorwelle (13) eine Position einnimmt, die abhängig von der Position der Hauptwelle der Webmaschine ist.

Das gesteuerte Anfahren der Positionen der Motorwelle (13) gestattet es, den Kreuzungszeitpunkt der Kantenfäden (8, 9) zu einem erwünschten Zeitpunkt des Webzyklus erfolgen zu lassen. Die Steuereinheit (19) kann auch so ausgelegt werden, daß sie den Kreuzungszeitpunkt abhängig von Webparametern der Webmaschine verändert, ohne daß hierzu die Webmaschine angehalten werden muß. Der Kreuzungszeitpunkt kann beispielsweise auch pro Webzyklus angepaßt werden, beispielsweise abhängig von der Art des Schußeintrages, des eingesetzten Schußeintragskanals und anderen Webparametern.

Da der Winkelabstand (A) zwischen den Kurbeln (14, 15) größer als 120° ist, ist der Weg der Fadenführungselemente (2, 3) zwischen den Endpositionen nach Fig. 2 und 4 deutlich größer als die axiale Länge der Kurbeln (14, 15). Dadurch kann das Drehmoment, das der Antriebsmotor (12) zum Verdrehen der Kurbeln (14, 15) liefern muß, kleingehalten werden. Die Kanteneinrichtung bietet auch den Vorteil, daß bei zu einem Fach (10) geöffneten Kantenfäden (8, 9), wenn die Kantenfäden (8, 9) unter Spannung stehen und entsprechende Kräfte auf die Fadenführungselemente (2, 3) ausüben, die Kurbeln (14, 15) und die Koppelstangen (16, 17) im wesentlichen in einer Linie verlaufen. Eine relativ kleine Verdrehung der Motorwelle führt somit nur zu kleinen Bewegungen der Fadenführungselemente (2, 3), so daß das von dem Antriebsmotor (12) zu liefernde Drehmoment zum weiteren Öffnen der Kantenfäden (8, 9) zu einem Fach oder zum Offenhalten des Faches (10) beschränkt bleibt. Dadurch kann auch ein relativ schwacher Antriebsmotor (12) eingesetzt werden, der entsprechend klein und einfach einbaubar und preiswert ist. Ein relativ schwacher Antriebsmotor (12) hat auch einen geringeren Stromverbrauch, so daß auch eine einfachere lokale Steuereinheit (18) eingesetzt werden kann. Dies ist insbesondere vorteilhaft, wenn der Antriebsmotor (12) ein Schrittmotor ist.

Die Kreuzungshöhe, d.h. die Höhe in der sich die Fadenführungen (4, 5) der Fadenführungselemente (2, 3) und damit auch die Kantenfäden (8, 9) auf der gleichen Höhe befinden (Fig. 3), wird von dem Winkelabstand (A) der Kurbeln (14, 15) bestimmt. Beim Weben und bei der Bildung der Webkanten oder Ausschußbänder ist es von Vorteil, wenn die Krezungshöhe unterhalb der Mitte der Wege der Kantenfäden (8, 9) zum Bilden des Faches (10) liegen. Dadurch wird eine gute Bindung erreicht. Die Wahl des Winkelabstandes (A) kleiner als 180° hat den Vorteil, daß die Krezungshöhe näher zu der unteren Endposition und weiter entfernt von der oberen Endposition der Fadenführungen (4, 5) der Fadenführungselemente (2, 3) zu liegen kommen, je kleiner der Winkelabstand (A) ist. Bei dem dargestellten Ausführungsbeispiel, bei welchem der Winkelabstand (A) etwa 150° beträgt, liegt die Krezungshöhe etwas unter der Mitte der Wege der Fadenführungselemente (2, 3).

Der Winkelsbtand (A), der zu wählen ist, damit die Krezungshöhe unter der Mitte der Wege der Kantenfäden (8, 9) liegt, ist von dem Verhältnis der Länge der Kurbeln (14, 15) und der Länge der Koppelstangen (16, 17) abhängig. Ist dieses Verhältnis sehr klein, so kann sich der Winkelabstand (A) 180° nähern. Beträgt die Länge der Koppelstangen (16, 17), in etwa wie bei dem dargestellten Ausführungsbeispiel das 4- bis 5-fache der Länge der Kurbeln (14, 15), so kann ein Winkelabstand (A) zwischen 170° und 175° ausreichen, um die Kreuzungshöhe unter die Mitte der Wege der Kantenfäden (8, 9) zu legen.

Wenn als Antriebsmotor (12) ein steuerbarer Schrittmotor eingesetzt wird, so wird dieser Schrittmotor durch das Anlegen von positiven oder negativen Spannungsimpulsen an die Pole des Schrittmotors schrittweise verdreht. Dabei ist es zweckmäßig, eine Referenzposition für den Schrittmotor festzulegen, so daß anschließend die Position der Antriebswelle (13) (Motorwelle) bekannt ist, d.h. als Funktion der Anzahl der Schritte, die die Motorwelle aufgrund der einzelnen aufeinanderfolgenden Spannungsimpulse anschließend verdreht wurde.

Die Kanteneinrichtung (1) weist, wie in Fig. 2 bis 4 dargestellt ist, wenigstens einen Anschlag (31, 32) für Anschlagelemente (33, 34) auf, die sich zusammen mit der Antriebswelle (13) bewegen. Bei dem dargestellten Beispiel wird eine Referenzposition dadurch gebildet, daß ein Gegenelement (33) der Kurbel (14) den Anschlag (31) berührt. Die beiden Anschläge (31, 32) sind in solcher Weise in vorgegebenen Positionen angeordnet, daß damit der maximale Weg der Kurbeln (14, 15) und damit auch der Antriebswelle (13) begrenzt ist. Damit wird vermieden, daß die Kurbeln (14, 15) und die Koppelstangen (16, 17) miteinander kollidieren.

Wenn beispielsweise vorgesehen wird, daß der gesamte Weg zwischen den Positionen, in denen die Kurbel (14) an dem Anschlag (31) und die Kurbel (15) an dem Anschlag (32) anliegt, 90 Schritten des Schrittmotors entspricht, wird beispielsweise der Schrittmotor zum Anfahren der Referenzposition mit Spannungsimpulsen beaufschlagt, die 96 Schritten in Richtung zu dem Anschlag (31) hin entsprechen. Unabhängig von der Ausgangsposition wird somit die Kurbel (14) mit ihrem Anschlagelement (33) gegen den Anschlag (31) gefahren. Anschließend wird die Antriebswelle um einen Schritt des Schrittmotors in Gegenrichtung bewegt, so daß das Anschlagelement (33) von dem Anschlag (31) frei ist. Dies ist dann die Referenzposition, von der ausgehend dann der Schrittmotor beispielsweise um 88 Schritte bewegt wird, damit die beiden Endpositionen entsprechend Fig. 2 und Fig. 4 eingenommen werden, um mittels der Fadenführungselemente (2, 3) die jeweils gewünschte Bindung zu bilden. Um den Schrittmotor in eine gewünschte Position zu bringen oder in einer solchen zu halten, werden geeignete Steuer- und Halteströme an den Schrittmotor angelegt. Die Pole des Schrittmotors werden so zu dem Anschlag (31) angeordnet, daß sich der Schrittmotor bei Beaufschlagen der Pole mit entsprechenden Spannungsimpulsen um einen Schritt hinweg von dem Anschlag (31) in die Referenzposition bewegt.

Dadurch, daß der Verdrehwinkel, um den der Antriebsmotor (12) verdreht wird, beschränkt wird, kann der Weg der Fadenführungselemente (2, 3) vorgegeben werden. Wenn der Weg zwischen den in Fig. 2 und 4 dargestellten Positionen gewählt wird, so wird der Vorteil eines begrenzten Drehmomentes optimal genutzt, um ein offenes Fach (10) zu bilden und um bei einem offenen Fach die Kantenfäden (8, 9) zu halten.

Bei dem Ausführungsbeispiel nach Fig. 5 und 6 sind die Kurbeln (14, 15) Bestandteil einer von dem Antriebsmotor (12) angetriebenen Kurbelwelle (37). Die Kurbelwelle besteht aus einer auf der Antriebswelle (13) drehfest angeordneten Kurbel (15), einem Zwischenglied (38) und einer Kurbel (14), die mit einer Achse (39) drehbar in dem Rahmen (11) gelagert ist, die koaxial zur Antriebswelle (13) angeordnet ist. Die Kurbeln (14, 15) sind jeweils mit dem Zwischenglied (38) mittels Kurbelzapfen (20, 21) verbunden, auf welchen die Koppelstangen (16, 17) mittels Lagern (22, 23) gelagert sind. Bei dieser Ausführungsform ist es möglich, daß vorgesehen wird, daß der Antriebsmotor (12) nur in einer Richtung dreht. Bevorzugt wird jedoch auch bei dieser Ausführungsform vorgesehen, daß der Antriebsmotor hin und her verdreht wird, um aus den Kantenfäden (8, 9) ein Fach (10) zu bilden. Der mögliche Weg der Kurbeln (14, 15) wird auch in diesem Fall mittels Anschlägen (31, 32) begrenzt, von denen einer als Bezugsanschlag dient. Dabei ist ebenfalls vorgesehen, daß der Winkelabstand (A) zwischen den Kurbeln (14, 15) auf der den Fadenführungselementen (2, 3) zugewandten Seite zwischen 120° und 180° beträgt, vorzugsweise etwa 150°.

Der steuerbare Antriebsmotor (12) kann auch als ein Servormotor ausgebildet sein, insbesondere als ein einphasiger Motor mit veränderlicher Reluktanz. Derartige Motoren, die beispielsweise aus dem US-Patent 4 043 618 oder dem GB-Patent 1 507 790 bekannt sind, erlauben es, die Position und die Geschwindigkeit der Motorwelle in einfacher, korrekter und preiswerter Weise als eine Funktion von Signalen zu steuern, die von einer Position oder Geschwindigkeit einer anderen Welle abgeleitet werden, beispielsweise einer Welle (30), die synchron zur Hauptwelle einer Webmaschine läuft.

Die erfindungsgemäße Kanteneinrichtung (1) gestattet es, während des Webvorgangs ohne mechanische Änderungen das Bindungsmuster zu verändern. Beispielsweise kann während des Webvorganges eine Eins-Eins-Bindung in eine Zwei-Zwei-Bindung oder eine Eins-Zwei-Bindung oder eine Eins-Drei-Bindung geändert werden, indem alleine über die Steuereinheit (18, 19) der Antriebsmotor (12) so gesteuert wird, daß die Fadenführungselemente (2, 3) die gewünschte Bewegung durchführen. Um eine Eins-Eins-Bindung zu verwirklichen, werden die Fadenführungselemente (2, 3) bei jedem Webzyklus zwischen ihren Endlagen bewegt. Bei einer Zwei-Zwei-Bindung erfolgt diese Bewegung zwischen den Endlagen jeweils nach zwei Webzyklen. Andere Bindungen sind in gleicher Weise realisierbar.

Da die Fadenführungselemente (2, 3) mittels des steuerbaren Antriebsmotors (12) bewegt werden, kann der Kreuzungszeitpunkt dieser Fadenführungselemente (2, 3) in einfacher Weise als Funktion der Position der Hauptwelle der Webmaschine vorgegeben werden, wobei insbesondere die Geschwindigkeit des Antriebsmotors (12) während eines Webzyklus in Abhängigkeit von der Geschwindigkeit der Webmaschine gesteuert wird.

Die Kanteneinrichtung (1) ist auf einem Rahmen (11) angeordnet, so daß sie einfach an einer Webmaschine angebracht und wieder von der Webmaschine entfernt werden kann. Außerdem ist sie bezüglich der Breite der Webmaschine einstellbar an dem Webmaschinengestell angebracht, so daß sie auch bei Webmaschinen eingesetzt werden kann, bei denen Gewebe mit unterschiedlichen Breiten gewoben werden. Außerdem kann sie in der Höhe einstellbar sein, so daß das von den Kantenfäden (8, 9) gebildete Fach in Verlängerung des von den Kettfäden gebildeten Webfaches angeordnet werden kann. Dabei kann sie auch am Ende eines Webfaches oder auch zwischen aufeinanderfolgenden Webfächer angeordnet werden, beispielsweise wenn zwei oder mehr Gewebe nebeneinander auf einer Webmaschine gewoben werden. Die Kanteneinrichtung (1) ist nur mittels elektrischer Leitungen (35, 36) mit der Steuereinheit (19) der Webmaschine verbunden, so daß sie ohne weiteres in ihrer Anordnung oder Position verändert werden kann.

In Fig. 7 ist ein Ausführungsbeispiel dargestellt, bei welchem der Winkelabstand (A) zwischen den Kurbeln (14, 15) einstellbar ist. Die Kurbeln (14, 15) sind an ihren der Antriebswelle (13) zugewandten Enden mit Flanschen (40, 41) versehen, die jeweils eine teilzylindirsche Aussparung für die Antriebswelle (13) aufweisen. Die Flansche (40, 41) werden mit Schraubelementen (42) gegeneinander verspannt und auf der Antriebswelle (13) festgeklemmt. Die Schraubelemente (42) bestehen aus Schrauben und Muttern, die jeweils eine abgerundete Abstützfläche aufweisen, mit denen sie auf den Flanschen (40, 41) aufliegen, um dadurch Winkelabweichungen auffangen zu können. Bei dem Ausführungsbeispiel nach Fig. 7 ist ferner vorgesehen, daß die Anlenkpunkte der Koppelstangen (16, 17) in radialer Richtung an den Kurbeln (14, 15) einstellbar sind, so daß dadurch der Kurbelradius bezüglich der Antriebswelle (13) und mithin der Weg der nicht in Fig. 7 dargestellten Fadenführungselemente (2, 3) veränderbar ist. Die Kurbeln (14, 15) sind mit Langlöchern (43, 44) versehen, die im wesentlichen radial zur Antriebswelle (13) ausgerichtet sind. Die Zapfen (20, 21) sind mit einem nicht dargestellten Bund und einem Gewinde versehen, auf welches jeweils eine Mutter aufgeschraubt werden kann, so daß die Zapfen in einer wählbaren Radialposition an den Kurbeln (14, 15) festgespannt werden können.

Bei einer abgewandelten Ausführungsform weist die Kanteneinrichtung (1) mehr als zwei Fadenführungselemente (2, 3) auf, die jeweils von einem Antriebsmotor (12) angetrieben werden. Beispielsweise können vier Fadenführungselemente vorgesehen werden, die jeweils einen Satz von zwei Fadenführungselementen bilden, die eine entgegengerichtete Bewegung ausführen. Jeder Satz ist dann von einem eigenen Antriebsmotor (12) und einer eigenen Antriebswelle (13) angetrieben. Dadurch ist es möglich, ganz spezielle Bindungen mit mehreren Kantenfäden zu bilden.

Bei einer abgewandelten Ausführungsform wird auf die lokale Steuereinheit (18) der Kanteneinrichtung (1) verzichtet, so daß die Funktion der lokalen Steuereinheit (18) von der Steuereinheit (19) der Webmaschine mit übernommen wird.

Die erfindungsgemäße Kanteneinrichtung kann bei jeder Art Webmaschine angewandt werden, beispielsweise für eine Druckluftwebmaschine, eine Greiferwebmaschine, einer Projektilwebmaschine oder einer anderen Webmaschine.

Bei einer weiter abgewandelten Ausführungsform wird anstelle der Kurbeln eine Scheibe vorgesehen, die mit einer Vielzahl von Löchern versehen ist, in welcher die Zapfen (20, 21) aufgenommen werden können, an die die Koppelstangen (16, 17) angelenkt werden. Dadurch ist es in einfacher Weise möglich, ebenfalls den Winkelabstand (A) zwischen den Anlenkpunkten der Koppelstangen sowie den radialen Abstand der Anlenkpunkte zu der Antriebswelle (13) einzustellen.

Die Ausführungsform mit den Koppelstangen und Kurbeln hat den Vorteil, daß aus der Drehbewegung der Kurbel mit Hilfe der Koppelstangen (16, 17) größere Wege als die Länge der Kurbel für die Längsbewegung der Fadenführungselemente (2, 3) abgeleitet werden können.

Bei einer weiter abgewandelten Ausführungsform wird vorgesehen, daß der Antriebswelle (13) ein absolut messender Weggeber zugeordnet ist, der an die lokale Steuereinheit (18) oder an die Steuereinheit (19) der Webmaschine angeschlossen ist. Dadurch ist es möglich, jederzeit die exakt Position der Antriebswelle (13) und mithin auch der Fadenführungselemente (2, 3) festzustellen und auszuwerten.

## Patentansprüche

1. Kanteneinrichtung (1) für eine Webmaschine mit wenigstens zwei Kantenfäden (8, 9) führenden Fadenführungselementen (2, 3), die in Verlängerung eines Webfaches anzuordnen sind und die zum Bilden eines Faches (10) aus den Kantenfäden (8, 9) zueinander entgegengerichteten Anheb- und Absenkbewegungen mittels eines Antriebsmotors (12) antreibbar sind, dadurch gekennzeichnet, daß die Fadenführungselemente (2, 3) in Längsführungen (6, 7) geführt und mittels Übertragungselementen (14, 16; 15, 17) mit einer von dem Antriebsmotor (12) angetriebenen Antriebswelle (13) verbunden sind, deren Achse lotrecht zu der Bewegungsrichtung der Fadenführungselemente (2, 3) ausgerichtet ist, und daß die Übertragungselemente (14, 16; 15, 17), die Drehbewegungen der Antriebswelle in Längsbewegungen der Fadenführungselemente (2, 3) umformen, wenigstens ein Element (14, 15) enthalten, das auf der Antriebswelle (13) angeordnet ist und das zur Antriebswelle exzentrische und in Winkelabstand (A) zueinander angeordnete Anlenkstellen aufweist, und daß der Antriebsmotor mittels einer Steuerung (18, 19) zu vorbestimmten Zeitpunkten in vorbestimmte Winkelpositionen verdrehbar ist.

2. Kanteneinrichtung nach Anspruch 1, dadurch gekennzeichnet, daß der Winkelabstand (A) der Anlenkstellen größer als 120° ist.

3. Kanteneinrichtung nach Anspruch 1 oder 2, dadurch gekennzeichnet, daß der Winkelabstand (A) der Anlenkstellen kleiner als 180° ist.

4. Kanteneinrichtung nach einem der Ansprüche 1 bis 3, dadurch gekennzeichnet, daß der Winkelabstand (A) der Anlenkstellen einstellbar ist.

5. Kanteneinrichtung nach einem der Ansprüche 1 bis 4, dadurch gekennzeichnet, daß die Anlenkstellen radial zur Achse der Antriebswelle (13) einstellbar sind.

6. Kanteneinrichtung nach einem der Ansprüche 1 bis 5, dadurch gekennzeichnet, daß auf der Antriebswelle (13), die vorzugsweise die Motorwelle des Antriebsmotors ist, zwei Kurbeln (14, 15) angeordnet sind, an die Übertragungselemente (16, 17) für jeweils ein Fadenführungselement (2, 3) angelenkt sind.

7. Kanteneinrichtung nach Anspruch 6, dadurch gekennzeichnet, daß zwei Kurbeln (14, 15), die jeweils einem Fadenführungselement (2, 3) zugeordnet sind, als ein Bauteil ausgebildet sind.

8. Kanteneinrichtung nach Anspruch 6, dadurch gekennzeichnet, daß zwei getrennte Kurbeln (14, 15) für die Fadenführungselemente (2, 3) auf der Antriebswelle angeordnet sind, wobei der Winkelabstand (A) der Kurbel (14, 15) vorzugsweise einstellbar ist.

9. Kanteneinrichtung nach einem der Ansprüche 1 bis 8, dadurch gekennzeichnet, daß Mittel (31, 32, 33, 34) vorgesehen sind, um die tatsächliche Winkelposition der Antriebswelle (13) und/oder die Position der Fadenführungselemente (2, 3) in die Steuerung (18, 19) einzugeben.

10. Kanteneinrichtung nach Anspruch 9, dadurch gekennzeichnet, daß der Antriebsmotor (12) ein Schrittmotor ist.

11. Kanteneinrichtung nach Anspruch 9 oder 10, dadurch gekennzeichnet, daß außerhalb der normalen Bewegungsbahn des verdrehbaren Elementes (14, 15) oder eines Übertragungselementes (16, 17) oder eines Fadenführungselementes (2, 3) ein Referenzanschlag angeordnet ist, der mittels des Schrittmotors (12) als Referenzposition anfahrbar ist.

12. Kanteneinrichtung nach einem der Ansprüche 1 bis 11, dadurch gekennzeichnet, daß die Steuerung jeweils eine lokale, dem Antriebsmotor (12) zugeordnete Steuereinheit (18) enthält, die an eine zentrale Steuereinheit (19) der Webmaschine angeschlossen ist.

13. Kanteneinrichtung nach einem der Ansprüche 1 bis 12, dadurch gekennzeichnet, daß der Antriebsmotor (12), die Fadenführungselemente (2, 3) und die Übertragungselemente (14, 16; 15, 17) zu einem Modul zusammengefaßt sind.

14. Kanteneinrichtung nach einem der Ansprüche 1 bis 13, dadurch gekennzeichnet, daß die Antriebswelle (13) oberhalb der Fadenführungselemente (2, 3) angeordnet sind.

## Claims

1. A selvedge-forming device (1) for a loom, having at least two thread guide elements (2, 3) guiding selvedge threads (8, 9), which elements are to be arranged in continuation of a shed and to form a shed (10) from the selvedge threads (8, 9) are arranged to be driven by means of a drive motor (12) with oppositely directed raising and lowering movements, characterised in that the thread guide elements (2, 3) are guided in longitudinal guides (6, 7) and are connected by means of transmission elements (14, 16; 15, 17) to a drive shaft (13) driven by the drive motor (12), the axis of which drive shaft is oriented perpendicularly to the direction of movement of the thread guide elements (2, 3), and the transmission elements (14, 16; 15, 17), which convert rotary movements of the drive shaft into longitudinal movements of the thread guide elements (2, 3), contain at least one element (14, 15) that is arranged on the drive shaft (13) and has articulation points arranged eccentrically with respect to the drive shaft and with an angular spacing A with respect to one another, and the drive motor is rotatable by means of a control (18, 19) at predetermined times into predetermined angular positions.

2. A selvedge-forming device according to claim 1, characterised in that the angular spacing (A) of the articulation points is greater than 120°.

3. A selvedge-forming device according to claim 1 or 2, characterised in that the angular spacing (A) of the articulation points is less than 180°.

4. A selvedge-forming device according to any one of claims 1 to 3, characterised in that the angular spacing (A) of the articulation points is adjustable.

5. A selvedge-forming device according to any one of claims 1 to 4, characterised in that the articulation points are adjustable radially with respect to the axis of the drive shaft (13).

6. A selvedge-forming device according to any one of claims 1 to 5, characterised in that on the drive shaft (13), which is preferably the motor shaft of the drive motor, there are arranged two cranks (14, 15), on which the transmission elements (16, 17) for respective thread guide elements (2, 3) are articulated.

7. A selvedge-forming device according to claim 6, characterised in that two cranks (14, 15), each of which is associated with a respective thread guide element (2, 3), are in the form of one structural component.

8. A selvedge-forming device according to claim 6, characterised in that two separate cranks (14, 15) for the thread guide elements (2, 3) are arranged on the drive shaft, the angular spacing (A) of the cranks (14, 15) preferably being adjustable.

9. A selvedge-forming device according to any one of claims 1 to 8, characterised in that means (31, 32, 33, 34) are provided to enter the actual angular position of the drive shaft (13) and/or the position of the thread guide elements (2, 3) in the control (18, 19).

10. A selvedge-forming device according to claim 9, characterised in that the drive motor (12) is a stepping motor.

11. A selvedge-forming device according to claim 9 or 10, characterised in that outside the normal path of movement of the rotatable element (14, 15) or a transmission element (16, 17) or a thread guide element (2, 3) there is arranged a reference stop, which can be approached by means of the stepping motor (12) as reference position.

12. A selvedge-forming device according to any one of claims 1 to 11, characterised in that the control contains in each case a local control unit (18) associated with the drive motor (12), which control unit is connected to a central control unit (19) of the loom.

13. A selvedge-forming device according to any one of claims 1 to 12, characterised in that the drive motor (12), the thread guide elements (2, 3) and the transmission elements (14, 16; 15, 17) are combined to form a module.

14. A selvedge-forming device according to any one of claims 1 to 13, characterised in that the drive shaft (13) is arranged above the thread guide elements (2, 3).

## Revendications

1. Dispositif (1) de formation de lisières pour une machine à tisser, comportant au moins deux éléments guide-fils (2, 3) guidant les fils de lisière (8, 9), éléments destinés à être disposés dans le prolongement d'une foule, et qui, pour former une foule (10) à partir des fils de lisière (8, 9), peuvent être entraînés selon des mouvements opposés l'un à l'autre de montée et de descente à l'aide d'un moteur d'entraînement (12), caractérisé en ce que les éléments guide-fils (2, 3) sont guidés dans des guidages longitudinaux (6, 7), et, par l'intermédiaire d'éléments de transmission (14, 16 ; 15, 17), sont reliés à un arbre d'entraînement (13) entraîné par le moteur d'entraînement (12), arbre dont l'axe est orienté perpendiculairement à la direction du mouvement des éléments guide-fils (2, 3), et que les éléments de transmission (14, 16 ; 15, 17), qui transforment des mouvements de rotation de l'arbre d'entraînement en mouvements longitudinaux des éléments guide-fils (2, 3), contiennent au moins un élément (14, 15), qui est disposé sur l'arbre d'entraînement (13) et qui comporte des points d'articulation excentrés par rapport à l'arbre d'entraînement et disposés selon un certain écart angulaire (A) l'un par rapport à l'autre, et que le moteur d'entraînement peut, à l'aide d'un organe de commande (18, 19), subir à des instants prédéterminés une rotation pour prendre des positions angulaires prédéfinies.

2. Dispositif de formation de lisières selon la revendication 1, caractérisé en ce que l'écart angulaire (A) des points d'articulation est supérieur à 120°.

3. Dispositif de formation de lisières selon la revendication 1 ou 2, caractérisé en ce que l'écart angulaire (A) des points d'articulation est inférieur à 180°.

4. Dispositif de formation de lisières selon l'une des revendications 1 à 3, caractérisé en ce que l'écart angulaire (A) des points d'articulation est réglable.

5. Dispositif de formation de lisières selon l'une des revendications 1 à 4, caractérisé en ce que les points d'articulation peuvent être radialement réglés par rapport à l'axe de l'arbre d'entraînement (13).

6. Dispositif de formation de lisières selon l'une des revendications 1 à 5, caractérisé en ce que deux manivelles (14, 15), auxquelles sont articulés des éléments de transmission (16, 17), chacun pour un élément guide-fils (2, 3), sont disposées sur l'arbre d'entraînement (13), qui de préférence est l'arbre moteur du moteur d'entraînement.

7. Dispositif de formation de lisières selon la revendication 6, caractérisé en ce que deux manivelles (14, 15), dont chacune est affectée à un élément guide-fils (2, 3), sont configurées comme un sous-ensemble.

8. Dispositif de formation de lisières selon la revendication 6, caractérisé en ce que deux manivelles distinctes (14, 15) pour les éléments guide-fils (2,3), sont disposées sur l'arbre d'entraînement, l'écart angulaire (A) des manivelles (14, 15) étant de préférence réglable.

9. Dispositif de formation de lisières selon l'une des revendications 1 à 8, caractérisé en ce que des moyens (31, 32, 33, 34) sont prévus pour introduire dans l'organe de commande (18, 19) la position angulaire effective de l'arbre d'entraînement (13) et/ou la position des éléments guide-fils (2, 3).

10. Dispositif de formation de lisières selon la revendication 9, caractérisé en ce que le moteur d'entraînement (12) est un moteur pas à pas.

11. Dispositif de formation de lisières selon la revendication 9 ou 10, caractérisé en ce qu'une butée de référence, qui peut être atteinte en tant que position de référence à l'aide du moteur pas à pas (12), est disposée à l'extérieur du trajet normal de l'élément tournant (14, 15) ou d'un élément de transmission (16, 17) ou d'un élément guide-fils (2, 3).

12. Dispositif de formation de lisières selon l'une des revendications 1 à 11, caractérisé en ce que chaque organe de commande contient une unité de commande locale (18), affectée au moteur d'entraînement (12), et qui est raccordée à l'unité de commande centrale (19) de la machine à tisser.

13. Dispositif de formation de lisières selon l'une des revendications 1 à 12, caractérisé en ce que le moteur d'entraînement (12), les éléments guide-fils (2, 3) et les éléments de transmission (14, 16 ; 15, 17) sont réunis en un module.

14. Dispositif de formation de lisières selon l'une des revendications 1 à 13, caractérisé en ce que l'arbre d'entraînement (13) est disposé au-dessus des éléments guide-fils (2, 3).
